# EUROPÄISCHE PATENTSCHRIFT

(11) **EP 2 918 502 B1**
(45) Veröffentlichungstag und Bekanntmachung des Hinweises auf die Patenterteilung: **16.01.2019**
(21) Anmeldenummer: 15156333.5
(22) Anmeldetag: 24.02.2015
(51) Int. Cl.: B65B 53/06

(54) **Vorrichtung zum Verpacken eines Gutstapels**
Device for packaging a stack of goods
Dispositif d'emballage d'une pile de marchandises

(30) Priorität: 14.03.2014 DE 202014101181 U
(43) Veröffentlichungstag der Anmeldung: 16.09.2015
(73) Patentinhaber: MSK - Verpackungs-Systeme GmbH, 47533 Kleve (DE)
(72) Erfinder:
(74) Vertreter: Rohmann, Michael

(56) Entgegenhaltungen:
- EP-A1- 0 116 124
- GB-A- 2 014 535
- GB-A- 2 305 733
- US-A- 3 640 049

## Beschreibung

Die Erfindung betrifft eine Vorrichtung zum Verpacken eines Gutstapels mit Hilfe einer Schrumpffolie, insbesondere mit Hilfe einer Schrumpfhaube, wobei eine Überzieheinrichtung zum Überziehen der Schrumpffolie über den Gutstapel vorhanden ist und wobei fernerhin eine Schrumpfeinrichtung zum Aufschrumpfen der über den Gutstapel übergezogenen Schrumpffolie vorgesehen ist.

Mit dem Begriff Gutstapel ist insbesondere eine Mehrzahl von Verpackungen, Paketen, Säcken oder dergleichen Einheiten gemeint, die zweckmäßigerweise zu einem quaderförmigen Gutstapel gestapelt sind. Grundsätzlich kann es sich bei dem Gutstapel auch um wenige gestapelte Einheiten handeln oder aber auch um eine einzelne größere Einheit, beispielsweise aus dem Weißwarenbereich (Waschmaschinen, Kühlschränke, Spülmaschinen und dergleichen). - Es liegt im Rahmen der Erfindung, dass der Gutstapel auf einer Palette aufgenommen ist. Prinzipiell können im Rahmen der Erfindung aber auch Gutstapel ohne Palette eingesetzt werden.

Es liegt weiterhin im Rahmen der Erfindung, dass es sich bei der Schrumpffolie um eine Folie aus Kunststoff bzw. aus thermoplastischem Kunststoff handelt, die unter dem Einfluss von Wärme auf den Gutstapel aufschrumpfbar ist. Dadurch werden die in dem Gutstapel gestapelten Einheiten fest zusammengehalten und vor allem gegen ein Verrutschen oder dergleichen gesichert. Nach einer bevorzugten Ausführungsform der Erfindung wird die Schrumpffolie in Form einer Schrumpfhaube über den Gutstapel gezogen. Von der Schrumpfhaube bzw. von der Schrumpfhaube aus Kunststoff werden dann sowohl die Seitenflächen als auch die Oberfläche bzw. Oberseite des Gutstapels bedeckt.

Nach Überziehen der Schrumpfhaube erfolgt das Aufschrumpfen der Haube bzw. des Folienmaterials der Schrumpfhaube unter Einwirkung von Wärme.

Aus der Praxis sind Vorrichtungen der eingangs beschriebenen Art grundsätzlich bekannt, beispielsweise aus der EP0116124. Bei vielen dieser bekannten Vorrichtungen erfolgt das Überziehen der Schrumpffolie mit der Überzieheinrichtung sowie das Aufschrumpfen der Schrumpffolie mit der Schrumpfeinrichtung in der gleichen Position des Gutstapels. Beim Aufschrumpfen der Schrumpffolie ergibt sich das Problem, dass die Folie möglichst faltenfrei auf den Gutstapel aufgeschrumpft werden muss. Beim Schrumpfvorgang in der Folie entstehende Falten können verkleben und reißen dann später beim Erkalten und Zusammenziehen der Folie um den Gutstapel auf. Dieses Aufreißen der unerwünschten Falten kann auch bei der Außenlagerung des verpackten Gutstapels auftreten. Vor allem bei einem Schrumpfverfahren, bei dem der untere Rand der übergezogenen Schrumpffolie mit einer zwischen Gutstapel und Palette angeordneten Bodenfolie verschweißt werden muss, wird vor dem Schrumpfvorgang Luft zwischen der Schrumpffolie bzw. der Schrumpfhaube und dem Gutstapel abgesaugt und dabei können die unerwünschten Falten entstehen. Um diese Faltenbildung zu vermeiden oder zumindest zu minimieren ist es bereits bekannt, vor dem Schrumpfvorgang mittels eines Gebläses oder dergleichen Luft von unten in die Schrumpfhaube einzublasen, um die Falten gleichsam aus der Schrumpfhaube herauszudrücken. Dadurch wird die Schrumpfhaube einem leichten Überdruck ausgesetzt und um die Schrumpfhaube in Position zu halten wird sie mit Hilfe von Greifelementen festgehalten. Dieses Festhalten kann mit Greifelementen der Überzieheinrichtung erfolgen oder aber auch mit davon separaten Greifelementen. Die bislang bekannten Maßnahmen lassen aber im Hinblick auf ihre Funktionssicherheit, ihre Präzision und im Hinblick auf eine zügige Arbeitsweise zu wünschen übrig. Eine einigermaßen sichere Übergabe der Schrumpffolie bzw. des unteren Randes der Schrumpffolie von der Überzieheinrichtung an separate Greifelemente war bislang nur bei solchen Vorrichtungen möglich, bei denen das Überziehen und das Aufschrumpfen in der gleichen Position des Gutstapels erfolgen. Diese Vorrichtungen bzw. die damit durchzuführenden Verfahren lassen im Hinblick auf die Verpackungsleistung bzw. im Hinblick auf die Geschwindigkeit der Verpackung zu wünschen übrig. Hier können nur etwa 70 Gutstapel pro Stunde bearbeitet bzw. verpackt werden.

Demgegenüber liegt der Erfindung das technische Problem zugrunde, eine Vorrichtung der eingangs genannten Art anzugeben, bei der die vorstehend geschilderten Nachteile vermieden werden können und bei der insbesondere ein funktionssicheres und beschädigungsfreies Aufschrumpfen der Schrumpffolie möglich ist und mit der eine hohe und somit wirtschaftliche Verpackungsleistung erzielt werden kann.

Zur Lösung dieses technischen Problems lehrt die Erfindung eine Vorrichtung zum Verpacken eines Gutstapels mit Hilfe einer Schrumpffolie, insbesondere mit Hilfe einer Schrumpfhaube, gemäß Anspruch 1.

Wenn hier und nachfolgend der Begriff Schrumpffolie verwendet wird, ist stets auch die bevorzugte Ausführungsform der Erfindung mit einer Schrumpfhaube gemeint. Wie oben bereits dargelegt, deckt eine übergezogene Schrumpfhaube sowohl die Seitenflächen des Gutstapels als auch die Oberfläche bzw. Oberseite des Gutstapels ab. - Es liegt im Übrigen im Rahmen der Erfindung, dass der zu verpackende Gutstapel auf einer Palette angeordnet ist. Nach einer bevorzugten Ausführungsform der Erfindung wird die über den Gutstapel übergezogene Schrumpffolie bzw. Schrumpfhaube mit einer unterhalb des Gutstapels bzw. mit einer zwischen Gutstapel und Palette angeordneten Bodenfolie verschweißt. - Im Übrigen liegt es im Rahmen der Erfindung, dass der Gutstapel quaderförmig ausgebildet ist und somit vier Seitenflächen aufweist. Mit dem unteren Rand der Schrumpffolie bzw. Schrumpfhaube ist der Rand der Folie gemeint, der zweckmäßigerweise beim Überziehen bzw. nach dem Überziehen der Folie über den Gutstapel zum Boden bzw. Erdboden hin orientiert ist. Zweckmäßigerweise wird im Rahmen der Erfindung ein mit seiner Unterseite dem Boden bzw. Erdboden zugewandter Gutstapel verpackt, so dass die Seitenflächen des Gutstapels vorzugsweise vertikal bzw. im Wesentlichen vertikal angeordnet sind.

Die Erfindung ist dadurch gekennzeichnet, dass die Überzieheinrichtung eine Mehrzahl von Manipulationselementen zum Erfassen der Schrumpffolie aufweist, wobei die Manipulationselemente insbesondere an den Ecken des Gutstapels angeordnet sind. Erfindungsgemäß wird die Schrumpffolie mit den Manipulationselementen über den Gutstapel gezogen, indem die Überzieheinrichtung bzw. deren Manipulationselemente entlang des Gutstapels bewegt wird/werden. Gemäß einer Ausführungsvariante weist die Überzieheinrichtung einen Überziehrahmen auf, an welchem Überziehrahmen die Manipulationselemente angeordnet sind. Es liegt im Rahmen der Erfindung, dass mit den Manipulationselementen der Überzieheinrichtung der untere Rand der Schrumpffolie erfasst wird und die Schrumpffolie auf diese Weise über den Gutstapel gezogen wird, und zwar zweckmäßigerweise bis in den unteren Bereich des Gutstapels bzw. bis zu einer unter dem Gutstapel angeordneten Palette.

Die Erfindung sieht vor, dass die Schrumpffolie bzw. der untere Rand der Schrumpffolie im unteren Bereich des Gutstapels bzw. im Bereich einer Fördereinrichtung für den Gutstapel von den Manipulationselementen der Überzieheinrichtung an die Greifelemente der Greifvorrichtung übergeben wird. Zunächst wird die Schrumpffolie also mit den Manipulationselementen der Überzieheinrichtung über den Gutstapel gezogen und anschließend wird der untere Rand der Schrumpffolie an die Greifelemente der Greifvorrichtung übergeben. Dabei wird der untere Rand der Schrumpffolie zweckmäßigerweise von den Greifelementen der Greifvorrichtung klemmend aufgenommen bzw. fixiert.

Es liegt im Rahmen der Erfindung, dass die Greifvorrichtung zumindest ein Paar, vorzugsweise zumindest zwei Paar und bevorzugt mehr als zwei Paar Greifelemente aufweist, die die Schrumpffolie bzw. den unteren Rand der Schrumpffolie nach dem Überziehen von der Überzieheinrichtung übernehmen. Empfohlenermaßen sind dabei die beiden Greifelemente eines Paares von Greifelementen an gegenüberliegenden, in Transportrichtung des Gutstapels angeordneten Seiten des Gutstapels vorgesehen. Die genannten Seiten des Gutstapels sind dabei parallel zur Transportrichtung bzw. im Wesentlichen parallel zur Transportrichtung des Gutstapels orientiert. Diese an den Seiten des Gutstapels angeordneten Greifelemente der Greifvorrichtung übernehmen also den unteren Rand der Schrumpffolie nach dem Überziehen der Schrumpffolie mit der Überzieheinrichtung. Nach besonders bevorzugter Ausführungsform der Erfindung weist die Greifvorrichtung mindestens vier Paare von Greifelementen auf, an denen der untere Rand der übergezogenen Schrumpffolie zweckmäßigerweise klemmend fixiert wird. Bei den vorstehend beschriebenen Paaren von Greifelementen handelt es sich um die gleichsam aktiven, den unteren Rand der Schrumpffolie klemmend fixierenden Paare von Greifelementen. Es liegt aber im Rahmen der Erfindung, dass die Greifvorrichtung insgesamt mehr Greifelemente bzw. mehr Paare von Greifelementen aufweist, wobei vorzugsweise immer nur ein Teil der Greifelemente bzw. ein Teil der Paare von Greifelementen an der Übernahme des unteren Randes der Schrumpffolie beteiligt ist. Zweckmäßigerweise wird anschließend ein weiterer Teil von Greifelementen bzw. ein weiterer Teil von Paaren an Greifelementen für die Übernahme des unteren Randes einer über einen weiteren Gutstapel übergezogenen Schrumpffolie eingesetzt. Das wird weiter unten noch näher beschrieben. - Empfohlenermaßen liegen die beiden Greifelemente eines Paares von Greifelementen in einer vertikalen Ebene bzw. im Wesentlichen in einer vertikalen Ebene. Das bedeutet, dass die beiden Greifelemente eines Paares von Greifelementen zweckmäßigerweise auf einer Linie quer bzw. senkrecht zur Transportrichtung des Gutstapels miteinander fluchten.

Es liegt im Rahmen der Erfindung, dass die Schrumpfeinrichtung der erfindungsgemäßen Vorrichtung zumindest einen Schrumpfrahmen aufweist, wobei der Schrumpfrahmen den Gutstapel beim Aufschrumpfen der Schrumpffolie umgibt und wobei der Schrumpfrahmen an dem Gutstapel entlang verfahrbar ist und dabei die Schrumpffolie zum Aufschrumpfen auf den Gutstapel erwärmt. Es liegt weiterhin im Rahmen der Erfindung, dass der Schrumpfrahmen in vertikaler Richtung an dem Gutstapel entlang verfahren wird und dass dabei die Schrumpffolie entsprechend der jeweiligen vertikalen Position des Schrumpfrahmens erwärmt wird. Empfohlenermaßen erfolgt diese Erwärmung mit Hilfe von über den Umfang des Schrumpfrahmens verteilten Heizeinrichtungen bzw. Brennern, die elektrisch und/oder mit Gas betrieben werden.

Erfindungsgemäß ist zumindest eine Fördereinrichtung vorgesehen, mit der der Gutstapel transportiert wird. Vorzugsweise steht der Gutstapel bzw. eine Palette mit dem darauf aufgenommenen Gutstapel beim Transport auf der Fördereinrichtung auf. Als Fördereinrichtung wird nach einer Ausführungsform der Erfindung ein Endlosförderband eingesetzt. Grundsätzlich kann auch ein Rollenförderer als Fördereinrichtung verwendet werden. Es liegt im Rahmen der Erfindung, dass mehrere Endlosförderbänder oder mehrere Rollenförderer hintereinander für den Transport der Gutstapel eingesetzt werden. Es kann auch eine Kombination von Endlosförderern und Rollenförderern verwendet werden.

Eine besonders empfohlene Ausführungsform der Erfindung zeichnet sich dadurch aus, dass eine erste Betriebsposition (Überziehposition) vorgesehen ist, in der die Schrumpffolie mit der Überzieheinrichtung über den Gutstapel gezogen wird und dass eine zweite Betriebsposition (Schrumpfposition) vorgesehen ist, in der die Schrumpffolie mit der Schrumpfeinrichtung auf den Gutstapel aufgeschrumpft wird. Vorzugsweise wird ein Gutstapel bzw. ein Aggregat aus Palette und Gutstapel mittels der zumindest einen Fördereinrichtung von der ersten Betriebsposition (Überziehposition) in die zweite Betriebsposition (Schrumpfposition) transportiert. Es liegt im Rahmen der Erfindung, dass eine Mehrzahl von Gutstapeln mittels der zumindest einen Fördereinrichtung die erste Betriebsposition und anschließend die zweite Betriebsposition durchlaufen und dort entsprechend bearbeitet werden. Zweckmäßigerweise erfolgt eine kontinuierliche Zuführung und eine kontinuierliche Verpackung von Gutstapeln. Gemäß einer besonders bevorzugten Ausführungsform der Erfindung befindet sich ein Gutstapel in der zweiten Betriebsposition zum Aufschrumpfen der Schrumpffolie, während ein weiterer Gutstapel bereits in der ersten Betriebsposition zum Überziehen der Schrumpffolie über den Gutstapel angeordnet ist.

Erfindungsgemäß erfassen die Greifelemente der Greifvorrichtung den unteren Rand der über den Gutstapel übergezogenen Schrumpffolie während der Gutstapel mit der zumindest einen Fördereinrichtung von der ersten Betriebsposition (Überziehposition) in die zweite Betriebsposition (Schrumpfposition) transportiert wird. Die Greifelemente werden somit mit dem transportierten Gutstapel und der darüber gezogenen Schrumpffolie gleichsam mit in die zweite Betriebsposition transportiert, während sie den unteren Rand der Schrumpffolie klemmend fixieren. Dadurch wird insbesondere gewährleistet, dass mit zumindest einem Gebläse Luft von unten in die Zwischenräume zwischen der Schrumpffolie bzw. der Schrumpfhaube und dem Gutstapel eingeblasen werden kann, so dass ein problemloses und möglichst faltenfreies Aufschrumpfen in der zweiten Betriebsposition möglich ist. Die Greifelemente fixieren den unteren Rand der Schrumpffolie und halten die Schrumpffolie beim Einblasen von Luft gleichsam fest und hindern sie an störenden durch die Luftströmung verursachten Bewegungen bzw. Verschiebungen.

Zweckmäßigerweise sind die Greifelemente der Greifvorrichtung synchron mit der Bewegung der zumindest einen Fördereinrichtung von der ersten Betriebsposition (Überziehposition) in die zweite Betriebsposition (Schrumpfposition) bewegbar. Es empfiehlt sich, dass die Greifelemente der Greifvorrichtung mit der gleichen Geschwindigkeit bewegt werden wie die Fördereinrichtung bzw. der Gutstapel mit der Fördereinrichtung. Es wurde bereits darauf hingewiesen, dass nach bevorzugter Ausführungsform die Greifelemente den unteren Rand der Schrumpffolie dabei jeweils klemmend fixieren.

Eine sehr empfohlene Ausführungsform der Erfindung ist dadurch gekennzeichnet, dass die Greifelemente der Greifvorrichtung an zumindest einem Endlosförderer angeschlossen sind und mittels des Endlosförderers zwischen der ersten Betriebsposition (Überziehposition) und der zweiten Betriebsposition (Schrumpfposition) bewegbar sind bzw. hin- und herbewegt werden. Zweckmäßigerweise sind die Greifelemente der Greifvorrichtung an einen Endlosförderer angeschlossen, und zwar ist nach bevorzugter Ausführungsform der Erfindung eine Mehrzahl von Greifelementen über den Endlosförderer verteilt angeordnet. Vorzugsweise haben diese über den Endlosförderer verteilt angeordneten und an den Endlosförderer angeschlossenen Greifelemente gleiche Abstände bzw. im Wesentlichen gleiche Abstände zueinander. Zweckmäßigerweise erstreckt sich der Endlosförderer für die Greifelemente in Transportrichtung des Gutstapels, und zwar bevorzugt parallel bzw. im Wesentlichen parallel zu einer Fördereinrichtung für den Gutstapel. Empfohlenermaßen sind die von dem Endlosförderer nach oben hin ausgerichteten Greifelemente für das Greifen bzw. für die klemmende Fixierung des unteren Randes der Schrumpffolie geeignet. Es liegt im Rahmen der Erfindung, dass der Endlosförderer für die Greifelemente synchron mit zumindest einer Fördereinrichtung für die Förderung des Gutstapels von der ersten Betriebsposition in die zweite Betriebsposition angetrieben wird bzw. bewegt wird. Gemäß einer Ausführungsvariante der Erfindung könnten die Greifelemente auch an einer Fördereinrichtung für den Gutstapel, insbesondere für die Förderung von der ersten Betriebsposition in die zweite Betriebsposition, angeschlossen sein. Es liegt im Rahmen der Erfindung, dass an gegenüberliegenden Seiten des zu verpackenden Gutstapels jeweils eine Mehrzahl von Greifelementen angeordnet sind, die jeweils zweckmäßigerweise an einen Endlosförderer angeschlossen sind. Wenn an gegenüberliegenden Seiten der zu verpackenden Gutstapel zwei Endlosförderer mit jeweils angeschlossenen Greifelementen angeordnet ist, versteht es sich, dass diese beiden Endlosförderer synchron zueinander bzw. mit gleicher Geschwindigkeit bewegt werden. Vorzugsweise sind die auf einer Seite der zu verpackenden Gutstapel angeordneten Greifelemente in einer sich in Transportrichtung der Gutstapel erstreckenden vertikalen Ebene angeordnet bzw. im Wesentlichen in dieser vertikalen Ebene angeordnet.

Der Erfindung liegt die Erkenntnis zugrunde, dass mit der erfindungsgemäßen Vorrichtung zunächst eine sehr präzise, funktionssichere und störungsfreie Verpackung von Gutstapeln bzw. von einer Mehrzahl von Gutstapeln möglich ist. Eine Faltenbildung beim Aufschrumpfen der Schrumpffolie kann vermieden werden bzw. so minimiert werden, dass sie grundsätzlich nicht mehr stört. Zugleich kann eine hohe Verpackungsleistung bei einer kontinuierlichen Verpackung mehrerer Gutstapel hintereinander erzielt werden. Von daher zeichnet sich die erfindungsgemäße Vorrichtung durch eine hohe Produktivität und Wirtschaftlichkeit aus. Es ist auch darauf hinzuweisen, dass die erfindungsgemäße Vorrichtung mit verhältnismäßig geringen Kosten realisiert werden kann. Die Vorrichtung baut wenig komplex und kommt mit relativ unkomplizierten Einrichtungen bzw. Maßnahmen aus.

Nachfolgend wird die Erfindung anhand einer lediglich ein Ausführungsbeispiel darstellenden Zeichnung näher erläutert. Die einzige Figur zeigt eine Seitenansicht einer erfindungsgemäßen Vorrichtung für die Verpackung von Gutstapeln.

Die Figur zeigt eine erfindungsgemäße Vorrichtung zum Verpacken von Gutstapeln 1, mit Hilfe einer Schrumpffolie in Form einer Schrumpfhaube 2. Die Gutstapel 1 werden im Ausführungsbeispiel nach der Figur von links nach rechts zugeführt. Dazu werden die Gutstapel 1 zunächst in eine erste Betriebsposition A (Überziehposition) überführt, in der mit einer Überzieheinrichtung 3 die Schrumpfhaube 2 über den Gutstapel 1 gezogen wird. Die Gutstapel 1 sind bevorzugt und im Ausführungsbeispiel quaderförmig ausgebildet. Jeder Gutstapel 1 ist zweckmäßigerweise auf einer Palette 11 angeordnet. Die Schrumpfhaube 2 wird in an sich bekannter Weise so über den Gutstapel 1 gezogen, dass sie sowohl die vier Seitenflächen 14 als auch die Oberfläche 15 des Gutstapels 1 überdeckt. Die Überzieheinrichtung 3 weist Manipulationselemente 9 zum Erfassen des unteren Randes 6 der Schrumpfhaube 2 auf. Zweckmäßigerweise und im Ausführungsbeispiel sind diese Manipulationselemente 9 an den Ecken des Gutstapels 1 angeordnet. Mit Hilfe der Manipulationselemente 9 wird die Schrumpfhaube 2 über den Gutstapel 1 gezogen, indem die Überzieheinrichtung 3 entlang des Gutstapels 1 bzw. vertikal nach unten entlang des Gutstapels 1 bewegt wird. Der untere Rand 6 der Schrumpfhaube 2 wird dabei bis in den unteren Bereich des Gutstapels 1 bzw. bis zu der Palette 11 bewegt bzw. gezogen, auf der der Gutstapel 1 vorzugsweise aufsteht. Zweckmäßigerweise und im Ausführungsbeispiel sind im Bereich der erfindungsgemäßen Vorrichtung zwei Fördereinrichtungen 10 für den Transport der Gutstapel 1 von links nach rechts vorgesehen. Auf der linken Seite ist zunächst eine als Rollenförderer 16 ausgebildete Fördereinrichtung 10 vorhanden, mit der ein Gutstapel 1 der ersten Betriebsposition A (Überziehposition) zugeführt wird. Dazu wird der jeweilige Gutstapel 1 von dem Rollenförderer 16 an eine als Endlosförderband 17 ausgebildete zweite Fördereinrichtung 10 übergeben. Mit dem Endlosförderband 17 wird der Gutstapel 1 mit der übergezogenen Schrumpfhaube 2 in die nachfolgend noch näher beschriebene zweite Betriebsposition B (Schrumpfposition) weiter transportiert.

Nachdem die Schrumpfhaube 2 mit der Überzieheinrichtung 3 in der ersten Betriebsposition A (Überziehposition) über den Gutstapel 1 gezogen wurde, erfolgt eine Übergabe des unteren Randes 6 der Schrumpfhaube 2 von der Überzieheinrichtung 3 an die Greifvorrichtung 4. Die Greifvorrichtung 4 weist eine Mehrzahl von Greifelementen 5 zum Ergreifen bzw. Erfassen des unteren Randes 6 der über den Gutstapel 1 übergezogenen Schrumpfhaube 2 auf. Der untere Rand 6 der Schrumpfhaube 2 wird dabei von den Manipulationselementen 9 der Überzieheinrichtung 3 gelöst und ist dann bevorzugt klemmend an den Greifelementen 5 der Greifvorrichtung 4 fixiert. Bei den Greifelementen 5 kann es sich nach einer Ausführungsform der Erfindung um Zangen bzw. um federbeaufschlagte Zangen handeln. Die Greifelemente 5 können mechanisch und/oder elektromechanisch betätigt werden. Grundsätzlich gibt es hier verschiedene Möglichkeiten zur Betätigung der Greifelemente 5.

Die Greifvorrichtung 4 weist bevorzugt zumindest einen Endlosförderer 12 auf, an dem die Greifelemente 5 befestigt sind. Die Greifelemente 5 sind dabei an beiden Seiten des Endlosförderbandes 17 bzw. an gegenüberliegenden Seiten des zu transportierenden Gutstapels 1 angeordnet. Es ist möglich, dass die Greifelemente 5 an nur einen Endlosförderer 12 angeschlossen sind. Eine andere bevorzugte Möglichkeit besteht darin, dass auf beiden Seiten des Endlosförderbandes 17 bzw. des Gutstapels 1 jeweils ein Endlosförderer 12 angeordnet ist, wobei an jedem Endlosförderer 12 eine Mehrzahl der Greifelemente 5 angeschlossen ist. Die an beiden Seiten des Gutstapels 1 vorhandenen Greifelemente 5 sind zweckmäßigerweise jeweils mit gleichen Abständen über den zugeordneten Endlosförderer 12 verteilt. Dabei sind die auf einer Seite des Endlosförderbandes 17 bzw. des Gutstapels 1 vorgesehenen Greifelemente 5 empfohlenermaßen in einer vertikalen Ebene bzw. im Wesentlichen in einer vertikalen Ebene angeordnet. Bevorzugt und im Ausführungsbeispiel sind weiterhin die an beiden gegenüberliegenden Seiten vorgesehenen Greifelemente 5 jeweils paarweise angeordnet, so dass jeweils zwei gegenüberliegende Greifelemente 5 in einer quer bzw. senkrecht zur Transportrichtung der Gutstapel 1 orientierten vertikalen Ebene angeordnet sind. Es empfiehlt sich fernerhin, dass die bevorzugt paarweise auf den beiden Seiten des Endlosförderbandes 17 bzw. auf beiden Seiten der Gutstapel 1 vorhandenen Greifelemente 5 auf gleicher vertikaler Höhe angeordnet sind.

Aus der Figur ist ersichtlich, dass jeweils nur ein Teil der Greifelemente 5 der Greifvorrichtung 4 den unteren Rand 6 der übergezogenen Schrumpfhaube 2 ergreift. Im Ausführungsbeispiel sind für das Ergreifen des unteren Randes 6 auf jeder Seite des Gutstapels 1 drei Greifelemente 5 und somit insgesamt drei Paare von Greifelementen 5 vorgesehen. Die Greifelemente 5 werden dann mittels ihres Endlosförderers 12 bzw. mittels ihrer Endlosförderer 12 im Ausführungsbeispiel nach rechts in Richtung der zweiten Betriebsposition B (Schrumpfposition) bewegt. Zugleich wird der Gutstapel 1 mit der übergezogenen Schrumpfhaube 2 ebenfalls in diese Richtung transportiert. Es liegt im Rahmen der Erfindung, dass der Gutstapel 1 und die Greifelemente 5 der Greifvorrichtung 4 synchron bzw. mit gleicher Geschwindigkeit zu der zweiten Betriebsposition B bewegt/transportiert werden. Dazu sind zweckmäßigerweise die Antriebe des Endlosförderbandes 17 für die Gutstapel 1 und des Endlosförderers 12 bzw. der Endlosförderer 12 für die Greifelemente 5 synchronisiert.

Wenn der Gutstapel 1 zusammen mit der übergezogenen Schrumpfhaube 2 und den am unteren Rand 6 dieser Schrumpfhaube 2 fixierten Greifelementen 5 in die zweite Betriebsposition B bewegt worden ist, wird die übergezogene Schrumpfhaube 2 mittels einer Schrumpfeinrichtung 7 auf den Gutstapel 1 aufgeschrumpft. Dazu weist die Schrumpfeinrichtung 7 vorzugsweise einen Schrumpfrahmen 8 auf, der vertikal entlang des Gutstapels 1 verfahrbar ist, wobei der Gutstapel 1 innerhalb des Schrumpfrahmens 8 aufgenommen ist. Der Schrumpfrahmen 8 weist bevorzugt zum Aufschrumpfen in der Figur nicht näher dargestellte, über den Umfang verteilte Heizeinrichtungen zum Erwärmen der Schrumpfhaube 2 auf. Während oder nachdem die Schrumpfhaube 2 auf den Gutstapel 1 aufgeschrumpft wird/wurde, werden die den unteren Rand 6 fixierenden Greifelemente 5 wieder von der Schrumpfhaube 2 gelöst und mit dem Endlosförderer 12 bzw. mit den Endlosförderern 12 weiter bewegt. Während des Schrumpfvorganges in der zweiten Betriebsposition B befindet sich zweckmäßigerweise und im Ausführungsbeispiel ein weiterer Gutstapel 1 bereits in der ersten Betriebsposition A (Überziehposition) und dort wird - wie oben bereits beschrieben - eine Schrumpfhaube 2 über den weiteren Gutstapel 1 übergezogen und der untere Rand 6 dieser Schrumpfhaube 2 wird von weiteren Greifelementen 5 der Greifvorrichtung 4 erfasst usw. fort. Auf diese Weise ist einfach und problemlos ein kontinuierliches Verpacken mehrerer Gutstapel 1 nacheinander möglich und insoweit zeichnet sich die erfindungsgemäße Vorrichtung durch eine vorteilhaft hohe Verpackungsleistung aus. - Wesentlich ist im Rahmen der Erfindung, dass die Gutstapel 1 mit ihrer jeweils übergezogenen Schrumpfhaube 2 und mit den den unteren Rand 6 dieser Schrumpfhaube 2 erfassenden Greifelementen 5 synchron in Transportrichtung von der ersten Betriebsposition A in die zweite Betriebsposition B bewegt werden.

Zu betonen ist weiterhin, dass unterhalb der auf diese Weise transportierten Gutstapel zumindest ein in der Figur nicht dargestelltes Gebläse angeordnet ist, mit dem von unten Luft in die Zwischenräume 13 zwischen der über den Gutstapel 1 übergezogenen Schrumpfhaube 2 und dem Gutstapel 1 eingeblasen werden kann. Auf diese Weise wird effektiv eine Faltenbildung beim Aufschrumpfen vermieden bzw. minimiert. Die an dem unteren Rand 6 der Schrumpfhaube 2 angreifenden bzw. fixierten Greifelemente 5 sorgen dafür, dass die Luft mittels des zumindest einen Gebläses eingeblasen werden kann, ohne dass die Schrumpfhaube 2 aufgrund der eingeblasenen Luft unerwünschte Bewegungen vollzieht bzw. sich in unerwünschter Weise von dem zugeordneten Gutstapel 1 löst.

Es liegt im Übrigen im Rahmen der Erfindung, dass der untere Rand 6 der übergezogenen Schrumpfhaube 2 jeweils mit einer in der Figur nicht näher dargestellten Bodenfolie verschweißt wird, die zweckmäßigerweise zwischen dem Gutstapel 1 und der bevorzugt darunter angeordneten Palette 11 vorgesehen ist. Mit den erfindungsgemäßen Maßnahmen ist die Verschweißung der Schrumpfhaube 2 mit einer solchen Bodenfolie einfach, problemlos und funktionssicher möglich.

## Patentansprüche

1. Vorrichtung zum Verpacken eines Gutstapels (1) mit Hilfe einer Schrumpffolie, insbesondere mit Hilfe einer Schrumpfhaube (2), wobei zumindest eine Überzieheinrichtung (3) zum Überziehen der Schrumpffolie bzw. der Schrumpfhaube (2) über den Gutstapel (1) vorhanden ist, wobei zumindest eine Greifvorrichtung (4) mit Greifelementen (5) zum Ergreifen des unteren Randes (6) der über den Gutstapel (1) übergezogenen Schrumpffolie bzw. Schrumpfhaube (2) vorgesehen ist, wobei fernerhin zumindest eine Schrumpfeinrichtung (7), insbesondere zumindest ein Schrumpfrahmen (8) zum Aufschrumpfen der über den Gutstapel (1) übergezogenen Schrumpffolie bzw. Schrumpfhaube (2) vorhanden ist, wobei zumindest eine Fördereinrichtung (10) vorgesehen ist, mit der der Gutstapel (1) transportierbar ist, wobei eine erste Betriebsposition (Überziehposition) vorgesehen ist, in der die Schrumpffolie mit der Überzieheinrichtung (3) über den Gutstapel (1) gezogen wird und wobei eine zweite Betriebsposition (Schrumpfposition) vorgesehen ist, in der die Schrumpffolie mit der Schrumpfeinrichtung (7) auf den Gutstapel (1) aufgeschrumpft wird und wobei der Gutstapel (1) mittels der zumindest einen Fördereinrichtung (10) von der ersten Betriebsposition (Überziehposition) in die zweite Betriebsposition (Schrumpfposition) transportierbar ist, wobei die Greifelemente (5) der Greifvorrichtung (4) mit der ergriffenen Schrumpffolie bzw. Schrumpfhaube (2) und mit dem Gutstapel (1) in Transportrichtung des Gutstapels (1) bewegbar sind, so dass die Greifelemente (5) mit dem transportierten Gutstapel (1) und der darüber gezogenen Schrumpffolie mit in die zweite Betriebsposition transportierbar sind, und wobei die Greifelemente (5) den unteren Rand der Schrumpffolie klemmend fixieren
**dadurch gekennzeichnet, dass**
die Überzieheinrichtung (3) eine Mehrzahl von Manipulationselementen (9) zum Erfassen der Schrumpffolie bzw. Schrumpfhaube (2) aufweist, wobei die Manipulationselemente (9) insbesondere an den Ecken des Gutstapels (1) angeordnet sind, wobei die Schrumpffolie mit den Manipulationselementen (9) über den Gutstapel (1) gezogen wird, indem die Überzieheinrichtung (3) bzw. deren Manipulationselemente (9) entlang des Gutstapels (1) bewegt wird/werden,
wobei die Schrumpffolie bzw. der untere Rand (6) der Schrumpffolie im unteren Bereich des Gutstapels (1) bzw. im Bereich einer Fördereinrichtung (10) für den Gutstapel (1) von den Manipulationselementen (9) der Überzieheinrichtung (3) an die Greifelemente (5) der Greifvorrichtung (4) übergebbar ist und wobei die Greifelemente (5) mechanisch und/oder elektromagnetisch betätigbar sind.

2. Vorrichtung nach Anspruch 1, wobei die Greifvorrichtung (4) zumindest ein Paar, vorzugsweise zumindest zwei Paar und bevorzugt mehr als zwei Paar Greifelemente (5) aufweist, an welche Paare bzw. Greifelemente (5) die Schrumpffolie bzw. der untere Rand (6) der Schrumpffolie von der Überzieheinrichtung übergeben wird/übergebbar ist und wobei die beiden Greifelemente (5) eines Paares von Greifelementen (5) an gegenüberliegenden, in Transportrichtung des Gutstapels (1) angeordneten Seiten des Gutstapels (1) vorgesehen sind.

3. Vorrichtung nach einem der Ansprüche 1 oder 2, wobei die Schrumpfeinrichtung (7) zumindest einen Schrumpfrahmen (8) aufweist, wobei der Schrumpfrahmen (8) den Gutstapel (1) beim Aufschrumpfen der Schrumpffolie umgibt und wobei der Schrumpfrahmen (8) an dem Gutstapel (1) entlang verfahrbar ist und dabei die Schrumpffolie zum Aufschrumpfen auf den Gutstapel (1) erwärmt.

4. Vorrichtung nach einem der Ansprüche 1 bis 3, wobei die Greifelemente (5) der Greifvorrichtung (4) den unteren Rand (6) der über den Gutstapel (1) übergezogenen Schrumpffolie erfassen, während der Gutstapel (1) mit der Fördereinrichtung (10) von der ersten Betriebsposition (Überziehposition) in die zweite Betriebsposition (Schrumpfposition) transportiert wird.

5. Vorrichtung nach einem der Ansprüche 1 bis 4, wobei die Greifelemente (5) der Greifvorrichtung (4) synchron mit der Fördereinrichtung (10) von der ersten Betriebsposition (Überziehposition) in die zweite Betriebsposition (Schrumpfposition) bewegbar sind.

6. Vorrichtung nach einem der Ansprüche 1 bis 5, wobei die Greifelemente (5) der Greifvorrichtung (4) an zumindest einem Endlosförderer (12) angeschlossen sind und mittels des Endlosförderers (12) zwischen der ersten Betriebsposition (Überziehposition) und der zweiten Betriebsposition (Schrumpfposition) bewegbar sind.

7. Vorrichtung nach einem der Ansprüche 1 bis 6, wobei unterhalb des zu transportierenden Gutstapels (1) bzw. unterhalb der zu transportierenden Gutstapel (1) zumindest ein Gebläse zum Einblasen von Luft in die Zwischenräume (13) zwischen der übergezogenen Schrumpffolie bzw. Schrumpfhaube (2) und dem Gutstapel (1) vorgesehen ist.

## Claims

1. A device for packaging a stack of goods (1) with the aid of a shrink film, in particular with the aid of a shrink hood (2), there being provided: at least one drawing-over apparatus (3) for drawing the shrink film or the shrink hood (2) over the stack of goods (1); at least one gripping device (4) having gripping elements (5) for gripping the lower edge (6) of the shrink film or shrink hood (2) drawn over the stack of goods (1); also at least one shrinking apparatus (7), in particular at least one shrinking frame (8), for shrinking the shrink film or shrink hood (2) drawn over the stack of goods (1); at least one conveying apparatus (10) with which the stack of goods (1) can be transported; there being provided a first operating position (drawing-over position), in which the shrink film is drawn over the stack of goods (1) using the drawing-over apparatus (3), and a second operating position (shrinking position), in which the shrink film is shrunk onto the stack of goods (1) using the shrinking apparatus (7), and the stack of goods (1) being transportable by means of the at least one conveying apparatus (10) from the first operating position (drawing-over position) into the second operating position (shrinking position), the gripping elements (5) of the gripping device (4) together with the gripped shrink film or shrink hood (2) and the stack of goods (1) being movable in the transporting direction of the stack of goods (1), so that the gripping elements (5) are transportable into the second operating position together with the transported stack of goods (1) and the shrink film drawn thereover, and the gripping elements (5) fixing the lower edge of the shrink film in a clamping manner,
**characterised in that**
the drawing-over apparatus (3) has a plurality of manipulation elements (9) for holding the shrink film or shrink hood (2),
wherein the manipulation elements (9) are in particular arranged at the corners of the stack of goods (1),
wherein the shrink film is drawn over the stack of goods (1) using the manipulation elements (9) by moving the drawing-over apparatus (3) and the manipulation elements (9) thereof along the stack of goods (1),
wherein the shrink film or the lower edge (6) of the shrink film in the lower region of the stack of goods (1) or in the region of a conveying apparatus (10) for the stack of goods (1) can be transferred from the manipulation elements (9) of the drawing-over apparatus (3) to the gripping elements (5) of the gripping device (4), and
wherein the gripping elements (5) are mechanically and/or electromagnetically operated.

2. The device according to Claim 1, wherein the gripping device (4) has at least one pair, preferably at least two pairs, preferably more than two pairs, of gripping elements (5), to which pairs or gripping elements (5) the shrink film or the lower edge (6) of the shrink film is transferred or can be transferred from the drawing-over apparatus, and wherein the two gripping elements (5) of a pair of gripping elements (5) are provided on opposing sides of the stack of goods (1) arranged in the transporting direction of the stack of goods (1).

3. The device according to one of Claims 1 or 2, wherein the shrinking apparatus (7) has at least one shrinking frame (8), wherein the shrinking frame (8) surrounds the stack of goods (1) when the shrink film is shrunk on, and wherein the shrinking frame (8) can be moved along the stack of goods (1) and in the process heats the shrink film to shrink it onto the stack of goods (1) .

4. The device according to one of Claims 1 to 3, wherein the gripping elements (5) of the gripping device (4) hold the lower edge (6) of the shrink film drawn over the stack of goods (1) while the stack of goods (1) is transported from the first operating position (drawing-over position) into the second operating position (shrinking position) with the conveying apparatus (10).

5. The device according to one of Claims 1 to 4, wherein the gripping elements (5) of the gripping device (4) are movable from the first operating position (drawing-over position) into the second operating position (shrinking position) synchronously with the conveying apparatus (10).

6. The device according to one of Claims 1 to 5, wherein the gripping elements (5) of the gripping device (4) are connected to at least one endless conveyor (12) and are movable between the first operating position (drawing-over position) and the second operating position (shrinking position) by means of the endless conveyor (12).

7. The device according to one of Claims 1 to 6, wherein at least one blower for blowing air into the interstices (13) between the drawn-over shrink film or shrink hood (2) and the stack of goods (1) is provided under the stack of goods (1) to be transported or under the stacks of goods (1) to be transported.

## Revendications

1. Dispositif, destiné à emballer une pile de produits (1) à l'aide d'un film rétractable, notamment à l'aide d'une housse rétractable (2), au moins un système d'enrobage (3) étant présent, pour tirer le film rétractable ou la housse rétractable (2) par-dessus la pile de produits (1), au moins un dispositif de préhension (4) pourvu d'éléments préhenseurs (5), destinés à saisir le bord inférieur (6) du film rétractable ou de la housse rétractable (2) tiré(e) par-dessus la pile de produits (1) étant prévu, par ailleurs, au moins un système de rétraction (7), notamment au moins un cadre de rétraction (8) étant présent, pour ajuster par rétraction le film rétractable ou la housse rétractable (2) tiré (e) par-dessus la pile de produits (1), au moins un système de convoyage (10) étant prévu, à l'aide duquel la pile de produits (1) est transportable, une première position de service (position de recouvrement) étant prévue, dans laquelle on tire le film rétractable à l'aide du système d'enrobage (3) par-dessus la pile de produits (1) et une seconde position de service (position de rétraction) étant prévue, dans laquelle on rétracte le film rétractable à l'aide du système de rétraction (7) par-dessus la pile de produits (1) et au moyen de l'au moins un système de convoyage (10), la pile de produits (1) étant transportable de la première position de service (position de recouvrement) dans la seconde position de service (position de rétraction), les éléments préhenseurs (5) du dispositif de préhension (4) étant mobiles, avec le film rétractable ou la housse rétractable (2) saisi(e) et avec la pile de produits (1) dans la direction de transport de la pile de produits (1), de sorte que les éléments préhenseurs (5) avec la pile de produits (1) transportée et le film rétractable tiré par-dessus ce dernier soit co-transportables dans la seconde position de service et que les éléments préhenseurs (5) fixent en le serrant le bord inférieur du film rétractable,
**caractérisé en ce que**
le système d'enrobage (3) comporte une pluralité d'éléments de manipulation (9), destinés à saisir le film rétractable ou la housse rétractable (2),
les éléments de manipulation (9) étant placés notamment dans les angles de la pile de produits (1),
le film rétractable avec les éléments de manipulation (9) étant tirés par-dessus la pile de produits (1) **en ce que** le système d'enrobage (3) ou les éléments de manipulation (9) de celui-ci est/sont déplacé(s) le long de la pile de produits (1),
dans la zone inférieure de la pile de produits (1) ou dans la zone d'un système de convoyage (10) pour la pile de produits (1), le film rétractable ou le bord inférieur (6) du film rétractable étant transférable par les éléments de manipulation (9) du système d'enrobage (3) vers les éléments préhenseurs (5) du dispositif de préhension (4) et
les éléments préhenseurs (5) étant manoeuvrables par voie mécanique et/ou électromagnétique.

2. Dispositif selon la revendication 1, le dispositif de préhension (4) comportant au moins une paire, de préférence au moins deux paires et de manière préférentielle plus de deux paires d'éléments préhenseurs (5), auxquelles paires d'éléments préhenseurs (5), le film rétractable ou le bord inférieur (6) du film rétractable est transféré/transférable par le système de d'enrobage et les deux éléments préhenseurs (5) d'une paire d'éléments préhenseurs (5) étant prévus sur des côtés opposés de la pile de produits (1), placés dans la direction de transport de la pile de produits (1).

3. Dispositif selon l'une quelconque des revendications 1 ou 2, le système de rétraction (7) comportant au moins un cadre de rétraction (8), le cadre de rétraction (8) entourant la pile de produits (1) lors de la rétraction du film rétractable et le cadre de rétraction (8) étant déplaçable le long de la pile de produits (1) et chauffant à cet effet le film rétractable pour le rétracter par-dessus la pile de produits (1).

4. Dispositif selon l'une quelconque des revendications 1 à 3, les éléments préhenseurs (5) du dispositif de préhension (4) saisissant le bord inférieur (6) du film rétractable tiré par-dessus la pile de produits (1) pendant que la pile de produits (1) est transportée à l'aide du système de convoyage (10) de la première position de service (position de recouvrement) dans la seconde position de service (position de rétraction).

5. Dispositif selon l'une quelconque des revendications 1 à 4, les éléments préhenseurs (5) du dispositif de préhension (4) étant mobiles de manière synchrone avec le système de convoyage (10) de la première position de service (position de recouvrement) dans la seconde position de service (position de rétraction).

6. Dispositif selon l'une quelconque des revendications 1 à 5, les éléments préhenseurs (5) du dispositif de préhension (4) étant raccordés sur au moins un convoyeur sans fin (12) et au moyen du convoyeur sans fin (12), étant mobiles entre la première position de service (position de recouvrement) et la seconde position de service (position de rétraction).

7. Dispositif selon l'une quelconque des revendications 1 à 6, en-dessous de la pile de produits (1) qui doit être transportée ou en dessous des piles de produits (1) qui doivent être transportées étant prévu au moins un ventilateur, destiné à insuffler de l'air dans les interstices (13) entre le film rétractable ou la housse rétractable (2) posé(e) et la pile de produits (1) .
